# EUROPÄISCHE PATENTSCHRIFT

(11) **EP 0 670 399 B1**
(45) Veröffentlichungstag und Bekanntmachung des Hinweises auf die Patenterteilung: **30.07.1997**
(21) Anmeldenummer: 95102391.0
(22) Anmeldetag: 21.02.1995
(51) Int. Cl.: E04G 1/20, B66F 11/04, B66F 9/20

(54) **Hubgerüst**
Lifting scaffold platform
Echafaudage à plate-forme mobile

(30) Priorität: 03.03.1994 DE 4406987
(43) Veröffentlichungstag der Anmeldung: 06.09.1995
(73) Patentinhaber: Lingen, Paul, D-47669 Wachtendonk-Wankum (DE)
(72) Erfinder: Lingen, Paul, D-47669 Wachtendonk-Wankum (DE)
(74) Vertreter: Funken, Josef, Dipl.-Ing.

(56) Entgegenhaltungen:
- EP-A- 0 418 173
- DE-A- 2 163 507
- DE-A- 2 347 974
- DE-A- 3 420 737
- DE-A- 3 526 105
- FR-A- 2 667 582
- US-A- 3 085 650
- US-A- 3 548 970
- US-A- 5 067 587

## Beschreibung

Die Erfindung betrifft ein Hubgerüst gemäß Oberbegriff des Anspruchs 1.

Aus der US-PS 4 293 054 ist ein Hubgerüst mit zwei Gerüstmasten bekannt, wobei an den Gerüstmasten eine Zahnstange vorgesehen ist, die mit einem motorgetriebenen Zahnrad kämmt. Das Zahnrad ist an einer Arbeitsplattform angeordnet, so daß diese Arbeitsplattform mittels des angetriebenen Zahnrades in der Höhe entlang dem Gerüstmast verstellbar ist. Außerdem ist es auf diese Weise möglich, eine Arbeitsbrücke zwischen zwei Masten mittels jeweils den einzelnen Masten zugeordneter Zahnräder und Zahnradantriebe die Arbeitsbrücke in der Höhe zu verstellen.

Das Hubgerüst jedoch wird schußweise aufgebaut, indem von Hand die Masten schußweise aufgesetzt werden.

Aus der DE-OS 35 26 105 ist ein Gerüst für Reparaturarbeiten an Fassaden und Dachtraufen bekannt, das eine begehbare Gerüstbrücke zwischen zwei fahrbaren Hubgerüsten aufweist, wobei die Gerüstbrücke in Arbeitshöhe auf dort angebrachten Laufschienen oder Traversen in Richtung Fassade verschiebbar ist.

In der DE-OS 31 14 602 ist eine Einrichtung für Arbeitsgerüste mit heb- und senkbarer Arbeitsbühne mit zugehöriger Sicherheitsvorrichtung beschrieben. Die Arbeitsbühne ist zwischen vier mit Aussparungen versehenen Führungsschienen angeordnet und an beiden Seiten über einen Hubmechanismus und eine Aufhängung mit den Führungsschienen verbunden. An beiden Seiten der Arbeitsbühne ist ein Auflageriegel angeordnet, mit dessen Hilfe die Arbeitsbühne auf den Gerüsttürmen aufgelegt wird. Auf dem Auflageriegel sind Fallklinken angeordnet, die einen Absturz der Arbeitsbühne verhindert, indem sie beim Reißen der Kette des Hubmechanismus in die Aussparungen der Führungsschienen einrasten.

Aus der DE-OS 34 15 074 ist eine Hubarbeitsbühne, insbesondere eine Arbeitsbühne für Bauhandwerker bekannt. Die Hubarbeitsbühne mit einer höhenverstellbar mit einem Gestell verbundenen Arbeitsplattform weist eine Arbeitsplattform mit wenigstens zwei auf Abstand voneinander angeordneten und durch Längsträger miteinander verbindbaren Querträgern auf, die mit Führungsgliedern versehen sind, über die die Querträger jeweils höhenverstellbar an oder in einem Ständer geführt sind.

Der Erfindung liegt die Aufgabe zugrunde, ein Hubgerüst der einleitend genannten Art so auszubilden, daß sich das Gerüst durch gerüsteigene Einrichtungen selbst aufbaut und abbaut, so daß zum Aufbau auch eines relativ großen Gerüstes vergleichsweise wenige Bedienungspersonen erforderlich sind. Desgleichen soll mit dem Hubgerüst möglich sein, daß bei einem Hubgerüst mit einer Vielzahl von nebeneinander angeordneten Gerüstmasten zwischen je zwei benachbarten Gerüstmasten wenigstens eine Fahrbühne, oder aber auch mehrere Fahrbühnen unabhängig voneinander an den Gerüstmasten entlang verfahren werden können.

Diese Aufgabe wird erfindungsgemäß mit den Merkmalen des Kennzeichens des Anspruchs 1 gelöst.

Auf diese Weise gelangt man zu einem Hubgerüst, das von wenigen Personen insbesondere mit Hilfe des am Schlitten angekuppelten Gerüstmasttransportgerätes aufgebaut werden kann, indem der Schlitten die einzelnen Gerüstteile, insbesondere die Gerüstmaste schußweise entlang der bereits an der Fassade befestigten Gerüstmaste nach oben transportiert. Insbesondere sind keine gerüstfremden Hilfsmittel, etwa ein Kran oder dgl. zum Aufbau und Abbau des Gerüstes erforderlich.

Hierdurch ist es möglich, daß die Fahrbühnen in einem zwischen zwei benachbarten Gerüstmasten gebildeten Gerüstfeld unabhängig von den Fahrbühnen des benachbarten Gerüstfeldes entlang der Gerüstmaste höhenverstellbar sind, ohne daß sich Fahrbühnen benachbarter Gerüstfelder dabei gegenseitig behindern, was bedeutet, daß die Fahrbühnen sich gegenseitig überholen bzw. begegnen können.

Statt eines Trageprofils besteht auch die Möglichkeit, daß der Gerüstmast zwei Tragprofile mit Zahnstangen aufweist.

Es empfiehlt sich, daß der Schlitten durch Kupplungen so ausgerüstet ist, daß er zusätzliche Funktionen übernehmen kann, wie beispielsweise Kranersatz, Personallift, Materiallift und dergleichen.

Zweckmäßig ist eines der am Schlitten ankuppelbaren Geräte ein Gerüstmasttransportgerät. - Somit ist es möglich, mit dem Schlitten entlang bereits teilweise aufgebauter Gerüstmaste weitere Gerüstmastmodule nach oben zum weiteren Aufbau des Gerüstes zu transportieren bzw. umgekehrt Gerüstmastschüsse beim Abbauen des Hubgerüstes von oben nach unten zu transportieren.

Eines der am Schlitten ankuppelbaren Geräte kann zweckmäßig auch als Personal- und/oder Materiallift ausgebildet sein. - Dadurch können bei fertigem Gerüst Personen das Gerüst befahren bzw. besteigen und außerdem ist es möglich die bei den auszuführenden Arbeiten erforderlichen Materialien und Werkzeuge zu transportieren.

Zweckmäßig ist der Personal- und/oder Materiallift zu beiden Seiten um den Gerüstmast herum zur Fassade hin verschwenkbar.

Mitunter ist es zweckmäßig, daß eines der am Schlitten ankuppelbaren Geräte ein Kran ist. - Dadurch besteht die Möglichkeit, Materialien vom Hubgerüst aus selbst von Lastkraftwagen und dergleichen abzuladen, ohne daß es eines zusätzlichen Krans bzw. Autokrans bedarf.

In weiterer Ausgestaltung der Erfindung kann das Hubgerüst so ausgebildet sein, daß die Fahrbühnen mit einem Positioniergerät zum genauen manipulieren von Bauteilen ausgerüstet sind, welches mit einer fahrbaren Lafette über die gesamte Länge und Breite der Fahrbühne bewegbar ist. - Mit einem derartigen roboterartige arbeitenden Positioniergerät besteht die Möglichkeit, die Bewegungen
a) Heben und Senken,
b) Seitenverschieben nach rechts und links,
c) Längsverschieben nach vorn und zurück,
d) Neigen um eine horizontale Achse oben nach rechts und links,
e) Drehen um eine vertikale Achse rechtsherum und linksherum und
f) Schwenken um eine horizontale Querachse
durchzuführen und das Aufnehmen, Bewegen, Halten und Abgeben von Bauteilen zu ermöglichen.

Vorteilhafterweise ist die Fahrbühne in ihrer Länge zwischen den Gerüstmasten frei festlegbar.

Es empfiehlt sich, daß die Fahrbühnen auf Schienen horizontal und parallel zur Fassade verfahrbar sind.

Des weiteren ist es zweckmäßig, wenn ein zur Fassade weisendes Fahrbühnengeländer zur Erweiterung des Bühnenbodens zur Fassade hin zu nutzen ist.

Zweckmäßig ist an dem Schlitten ein elektrischer oder elektrohydraulischer Antrieb für die Zahnräder vorgesehen.

In weiterer Ausgestaltung der Erfindung kann das Hubgerüst so ausgebildet sein, daß die Fahrbühnen elektrische oder elekrohydraulische Antriebe zum Antrieb der Zahnräder aufweisen.

Vorteilhafterweise sind je Antrieb zwei Zahnräder übereinanderliegend vorgesehen.

Es besteht auch die Möglichkeit, daß je Antrieb zwei Zahnräder gegenüberliegend vorgesehen sind.

Zweckmäßig sind an den Tragprofilen der Gerüstmaste gegenüberliegend je zwei Zahnstangen vorgesehen, in denen je ein Zahnrad läuft.

Es ist jedoch auch möglich, daß wenigstens ein Zahnrad zur Sicherung gegen Absturz des Schlittens und der Fahrbühne vorgesehen ist bzw. mit einer Vorrichtung zu diesem Zweck ausgestattet ist.

Zur Vermeidung von Unfällen empfiehlt es sich, daß je eines der übereinander liegenden Zahnräder zur Sicherung gegen Absturz des Schlittens und der Fahrbühne vorgesehen ist.

Nach dem Aufstellen von mindestens zwei parallelen Gerüstmasten kann die erste Fahrbühne zwischen den Gerüstmasten eingefügt werden und zum Aufsetzen des nächsten Gerüstmastschusses bis an das obere Ende der bereits stehenden Gerüstmaste fahren.

Ein in der Fahrbühne mitfahrender Monteur ist in der Lage, den nächsten hochgefahrenen Gerüstmastschuß am bereits stehenden Gerüstmast und an der Fassade zu befestigen. Nachdem mindestens zwei Gerüstmastschüsse aufgestockt worden sind, kann der Monteur mit der Fahrbühne bis zum Endpunkt der vorher aufgestockten Gerüstmaste fahren und dort für die weitere Aufstockung das Hochfahren des nächsten Gerüstmastschusses abwarten. Mit einem zusätzlichen Monteur zum Aufnehmen der Mastteile am Boden bzw. auf der Plattform sind somit zwei Monteure ausreichend, um in kurzer Zeit große Fassadenflächen mit Fahrgerüsten zu belegen.

Durch das Verfahren der Fahrbühnen auf horizontalen Schienen senkrecht zur Fassadenwand und in entgegengesetzter Richtung ergibt sich der Vorteil, daß zwischen der Fassade und der Fahrbühne keine absturzgefährdenden Zwischenräume belassen sind.

Darüber hinaus besteht die Möglichkeit, eventuell vorstehende Bauteile der Fassade zu umfahren.

Dies kann auch dadurch erreicht werden, daß durch Einfalten des fassadenseitigen Geländers der Fahrbühne zum Bühnenboden hin ein zusätzliches Stück Bühnenboden geschaffen wird, das den Freiraum zwischen Fassade und Bühne ausfüllt. Dies hat zudem den Vorteil, daß nach Ablassen des Geländers zwischen dem Monteur und der Fassade keine störenden Bauteile der Fahrbühne mehr vorhanden sind.

Zwischen den einzelnen Gerüstmasten können beliebig viele Fahrbühnen unabhängig voneinander an den Gerüstmasten entlang verfahren werden. Über die am Gerüstmast befindlichen Stromabnehmer können die Fahrbühnen mit Strom für die Werkzeuge der Monteure ausgestattet werden. Die Fahrbühnenlänge zwischen den Masten ist über einzeln zu verbindende Bühnensegmente frei wählbar. Hierdurch ist es möglich, daß sich benachbarte Fahrbühnen bei ihrer Höhenverstellung nicht behindern. Das bedeutet, daß benachbarte Fahrbühnen sich gegenseitig überholen bzw. begegnen können. Jedes der von zwei benachbarten Gerüstmasten gebildetes Gerüstfeld ist von den ihm benachbarten Gerüstfeldern völlig unabhängig, was die Höhenverstellung der Fahrbühnen angeht.

Zur Montage großer Bauteile können mehrere Bühnen gekuppelt werden. An der Fahrbühne sind über horizontale, parallel zur Fassade verlaufende Führungsschienen auf einer Lafette laufende Positioniergeräte vorgesehen, die im einzelnen die Funktionen
a) Aufnehmen von Platten oder stabförmigen Bauteilen vom Boden oder vom Materiallift,
b) Bewegen dieser Platten,
c) genaues Positionieren dieser Bauteile und
d) Abgeben dieser Bauteile nach dem Befestigen an der Fassade
ausführen können.

Nachdem alle Gerüstmaste aufgestellt sind, kann der Schlitten durch mehrere auswechselbare Module mit zusätzlichen Funktionen ausgestattet werden, zum Beispiel einem Kranausleger, der bei einem oben über das Dach hinausgehenden Gerüstmast große und schwere Bauteile ähnlich einem sonst üblichen Baukran auf das Dach befördern kann, oder einem Personen- und/oder Materiallift, der nicht nur Monteure und Material zwischen den einzelnen Fahrbühnen auf das Dach sondern durch Einschwenken bis an die Fassade oder an Bauwerksöffnungen in das Gebäude hinein befördern kann.

An einem Gerüstmast können in zweckmäßiger Anordnung zum Beispiel ein Schlitten mit Kranmodul und ein bis beliebige viele Schlitten mit Liftmodulen angeschlossen sein, die unabhängig voneinander verfahren werden können.

Die Erfindung wird nachfolgend anhand eines in der Zeichnung dargestellten Ausführungsbeispieles des näheren erläutert.

Es zeigt
- Fig. 1: eine Vorder- und Seitenansicht auf den stehenden Mast des Hubgerüstes,
- Fig. 2: eine Draufsicht auf den Gerüstmast gemäß Fig. 1,
- Fig. 3: drei Ansichten des Schlittens, davon die Draufsicht mit Mast
- Fig. 4: eine Draufsicht auf einen Gerüstmast mit beidseitig angeschlossenen Fahrbühnen,
- Fig. 5: eine Draufsicht auf das Hubgerüst ähnlich Figur 4, mit Lift in Fahrstellung (rechte Darstellung) und in eingeschwenkter Stellung (linke Darstellung),
- Fig. 6: eine Draufsicht auf das Hubgerüst mit angebautem Kran, im übrigen ähnlich Figur 5,
- Fig. 7: eine Seitenansicht des Gerüstes mit Schlitten, Masttransportmodul und einem noch zu montierenden Mastteil sowie einer Vorderansicht des Masttransportmoduls mit Schlitten,
- Fig. 8: eine Seitenansicht des Masttransportmoduls beim Aufnehmen eines noch zu nomtierenden Mastteiles und
- Fig. 9: als Zusammenstellungszeichnung ein Hubgerüst mit vier nebeneinander angeordneten Gerüstmasten unter Bildung von drei zwischen je zwei benachbarten Gerüstmasten gebildeten Gerüstfeldern, in denen jeweils mehrere Fahrbühnen höhenverstellbar angeordnet sind und bei denen an den einzelnen Masten Schlitten höhenverstellbar vorgesehen sind.

Das in der Zeichnung dargestellte Hubgerüst 10 hat mehrere Gerüstmasten 11, die auf dem Boden 12 bzw. auf einer oberhalb der Bodenhöhe befindlichen Plattform stehen und schußweise verlängerbar sind. Zwischen den Gerüstmasten 11 sind Fahrbühnen 13 vorgesehen. Die Gerüstmasten 11 sind mittels mehrerer Haltestützen 14 an der Gebäudefassade 15 befestigt.

Wie sich insbesondere aus den Figuren 1 und 2 ergibt, besteht der Gerüstmast 11 aus zwei Trageprofilen 16, 17 und einem Eckprofil 18, wobei die Trageprofile 16, 17 und das Eckprofil 18 in der Draufsicht ein gleichschenkliges Dreieck bilden. Die Trageprofile 16,17 und das Eckprofil 18 sind über quer und schräg verlaufende Streben 19,20,21 stabilisiert.

An den Trageprofilen 16,17 sind Fahrprofile 22,23 vorgesehen. Außerdem sind an den Streben 19 eine Stromschiene 24 und an den Streben 21 eine Stromschiene 25 vorgesehen.

Wie sich insbesondere und im einzelnen aus Figur 2 ergibt, ist an der inneren Seite des Trageprofils 16 das Fahrprofil 22 mit dem inneren Profilflansch 26 befestigt, während der freie Profilflansch 27 um 90° nach innen gebogen ist. An dem freien Profilflansch 27 ist eine Zahnstange 28 vorgesehen, in der ein Zahnrad 29 eines Schlittens 30 läuft. Auf der gegenüberliegenden Seite des freien Flansches 27 ist ein Stützrad 31 vorgesehen.

Die in der Zeichnung dargestellte strichpunktierte Linie 32 (Fig. 4) stellt eine Symmetrielinie bzw. in der Draufsicht eine Symmetriefläche zwischen dem linken und dem rechten Bereich des in Figur 8 dargestellten Hubmastes 11. Somit entsprechen die auf der rechten Seite der Symmetrieebene 32 dargestellten Bauteile 33,34,35,36,37 den auf der linken Seite der Symmetrieebene 32 dargestellten Bauteile 26,27,28,29,31.

Auf der rechten Seite der Symmetrieebene 32 der Figur 4 ist eine Fahrbühne 38 mit Geländern 39,40,41 sowie mit einem verschiebbaren Geländer 42 angeordnet. An der Fahrbühne 38 ist ein Lagerbock 44 vorgesehen, an dem zwei anzutreibende Zahnräder 45 vorgesehen sind, die in einer Zahnstange 46 des Trageprofils 17 laufen. Außerdem sind an dem Lagerbock 44 zwei gegenüberliegende Laufrollen 47,48 vorgesehen sowie darüber hinaus in einem weiteren Lagerbock 49 eine Laufrolle 50, wodurch sichergestellt ist, daß das Zahnrad 45 ständig in sicherem Kontakt mit der Zahnstange 46 bleibt. Der Antrieb des Zahnrades 45 erfolgt über die Welle 51.

An dem Lagerbock 44 ist ein Stromabnehmer 52 vorgesehen, der in der Stromschiene 25 verschieblich gehalten ist bzw. in der Stromschiene 25 schleift. Desgleichen ist an dem Schlitten 30 ein Stromabnehmer 53 vorgesehen, der in der Stromschiene 24 fest geführt ist bzw. in der Stromschiene 24 schleift.

Auf der linken Seite der Symmetriefläche 32 sind die vorstehend beschriebenen Verhältnisse gleich. Die Fahrbühne 54 hat Geländer 55,56, die den Geländern 39,41 entsprechen. Das Geländer 57, das dem Geländer 42 entspricht, ist auf der linken Seite der Symmetrieebene 32 zur Fassade 15 verschieblich und das Faltgeländer 39 bzw. 55 zur Fassade hin abgelassen, so daß die Fahrbühne 54 ziemlich nahe an der Fassade 15 anliegt, so daß etwaige Unfälle ausgeschlossen sind.

Zwischen dem Eckprofil 18 und einem in der Fassade 15 eingesetzten Dübel 58 ist zwischen einem Lager 59 und einem Haken 60 die längenveränderbare Haltestütze 14 angeordnet.

Gemäß der Darstellung in Figur 4 ist ein Motor 61 vorgesehen, der über ein Getriebe 62 sowie über Zahnräder 63,64 die Antriebswelle 51 antreibt.

Außerdem ist in Figur 5 an dem Schlitten 30 ein Lift 65 angeordnet, der in Gelenken 66,67 gegenüber dem Schlitten 30 verschwenkbar ist. Im links dargestellten Ausführungsbeispiel ist der Lift 65 um 90° gegenüber der Längsausrichtung des Gerüstes um das Gelenk 66 geschwenkt.

### Bezugszeichenliste

- 10: Hubgerüst
- 11: Gerüstmast
- 12: Boden
- 13: Fahrbühne
- 14: Haltestützen
- 15: Gebäudefassade
- 16: Trageprofil
- 17: Trageprofil
- 18: Eckprofil
- 19: Strebe
- 20: Strebe
- 21: Strebe
- 22: Fahrprofile
- 23: Fahrprofile
- 24: Stromschiene
- 25: Stromschiene
- 26: Profilflansch
- 27: Profilflansch
- 28: Zahnstange
- 29: Zahnstange
- 30: Schlitten
- 31: Stützrad
- 32: Symmetrieebene
- 33: Bauteil
- 34: Bauteil
- 35: Bauteil
- 36: Bauteil
- 37: Bauteil
- 38: Fahrbühne
- 39: Geländer
- 40: Geländer
- 41: Geländer
- 42: Geländer
- 43: ---
- 44: Lagerbock
- 45: Zahnrad
- 46: Zahnstange
- 47: Laufrolle
- 48: Laufrolle
- 49: Lagerbock
- 50: Laufrolle
- 51: Welle
- 52: Stromabnehmer
- 53: Stromabnehmer
- 54: Fahrbühne
- 55: Geländer
- 56: Geländer
- 57: Geländer
- 58: Dübel
- 59: Lager
- 60: Haken
- 61: Motor
- 62: Getriebe
- 63: Zahnrad
- 64: Zahnrad
- 65: Lift
- 66: Gelenk
- 67: Gelenk
- 68: Tür
- 69: Tür
- 70: Kran
- 71: Kranausleger
- 72: Klammer
- 73: Backen
- 74: Backen
- 75: Rad
- 76: Gerüstmastschuß
- 77: Stange
- 78: Schnecke
- 79: Schnecke
- 80: Achse
- 81: Achse
- 82: Scheibe
- 82a: Position
- 83: Lagerbock
- 84: Gelenk
- 85: ---
- 86: Gelenk
- 87: ---
- 88: ---
- 89: Zahnkranz
- 90: Zahnkranz
- 91: Antriebskette

Gemäß der rechten Darstellung nach Figur 5 ist der Material- und/oder Personenlift 65 in Richtung des Gerüstes ausgerichtet. Der Lift 65 hat schwenkbare Türen 68,69, durch die die einzelnen Bühnen zu bedienen bzw. zu erreichen sind, sofern die Bühne nicht selbst verfahren wird.

Die in Figur 6 dargestellte Anordnung unterscheidet sich von derjenigen, die in den Figuren 7 und 8 dargestellt ist, dadurch, daß anstelle des Liftes 65 ein Kran 70 mit einem geteilten Kranausleger 71 vorgesehen ist. Die übrigen Anordnungen sind den vorstehend beschriebenen Anordnungen gleich bzw. ähnlich oder aber bekannt.

In Figur 7 ist an dem Schlitten 30 des Gerüstmastes 11 eine Klammer 72 vorgesehen, deren beide Backen 73,74 durch ein Rad 75 zu öffnen und zu schließen sind. Zwischen den zwei Backen 73,74 ist ein Gerüstmastschuß 76 eingeklemmt, der gegenüber dem bereits aufgebauten Gerüstmast 11 um 180° verschwenkt ist und in diesem Zustand mittels des Schlittens 30 und der Zange 72 angehoben werden kann und in der gewünschten Höhe um 180° zurückgeschwenkt wird, damit er mit dem bereits aufgebauten Gerüstmast 11 fluchtet und auf diesen aufgestellt und mit diesem verbunden werden kann.

In Figur3 ist der Schlitten 30 im einzelnen dargestellt. Über den Motor 61 ist eine Stange 77 anzutreiben, die zwei Schnecken 78,79 aufweist, über die mittels Achsen 80,81, die vier Zahnräder 29 anzutreiben sind. Desgleichen sind die Stützrollen dargestellt.

In der Figur 7 ist eine runde Scheibe 82 vorgesehen, die an der Zange 72 des Schlittens 30 befestigt ist. An der Scheibe 82 ist ein Lagerbock 83 vorgesehen, an dem in einem Gelenk 84 der Lagerbock 85 gelenkig gelagert ist. In einem Gelenk 86 der Platte 82 und einem Gelenk 87 des Lagerbocks 85 ist ein mehrstufiger Zylinder 88 vorgesehen, mit dessen Hilfe das Gelenk 86 auf einem Kreisbogen um das Gelenk 84 soweit verschwenkt werden kann, bis die Scheibe 82 die senkrecht dazu vorgesehene Position einnimmt.

Außerdem ist zwischen zwei Zahnkränzen 89,90 eine Antriebskette 91 vorgesehen, damit hier ein Zwangsgleichlauf zu erzielen ist.

## Patentansprüche

1. Hubgerüst (10) mit mehreren Gerüstmasten (11), die schußweise verlängerbar sind und zwischen denen Fahrbühnen (13) höhenveränderlich angeordnet sind, wobei die Gerüstmaste mittels mehrerer Haltestützen an der Gebäudefassade befestigbar sind, dadurch gekennzeichnet,
- daß jeder Gerüstmast (11) wenigstens ein Tragprofil (16) aufweist, an dem wenigstens eine erste Zahnstange (28) vorgesehen ist, mit der an den Fahrbühnen angeordnete und mittels Antrieben (61) betriebene Zahnräder (29) kämmen,
- daß wenigstens eine zweite Zahnstange (46) je Gerüstmast vorgesehen ist, entlang welcher Zahnstange (46) ein Schlitten (30) mit Zahnrädern (29) und Antrieb für diese Zahnräder (29) höhenverstellbar angeordnet ist, und
- daß an dem Gerüstmast (11) Stromschienen (24,25) und an den Fahrbühnen (38,54) sowie dem Schlitten (30) Stromabnehmer (52,53) vorgesehen sind.

2. Hubgerüst nach Anspruch 1, dadurch gekennzeichnet, daß der Gerüstmast (11) zwei Tragprofile (16,17) mit Zahnstangen (28,46) aufweist.

3. Hubgerüst nach Anspruch 1 oder 2, dadurch gekennzeichnet, daß eines der am Schlitten (30) ankuppelbaren Geräte ein Gerüstmasttransportgerät ist.

4. Hubgerüst nach einem der vorhergehenden Ansprüche, dadurch gekennzeichnet, daß eines der am Schlitten (30) ankuppelbaren Geräte ein Personal- und/oder Materiallift (65) ist.

5. Hubgerüst nach Anspruch 4, dadurch gekennzeichnet, daß der Personal- und/oder Materiallift zu beiden Seiten um den Gerüstmast (11) herum zur Fassade (15) hin verschwenkbar ist.

6. Hubgerüst nach einem der vorhergehenden Ansprüche, dadurch gekennzeichnet, daß eines der am Schlitten (30) ankuppelbaren Geräte ein Kran (70) ist.

7. Hubgerüst nach einem der vorhergehenden Ansprüche, dadurch gekennzeichnet, daß die Fahrbühnen (38,54) mit einem Positioniergerät ausgerüstet sind, welches mit einer fahrbaren Lafette über die gesamte Breite der Fahrbühne (38,54) bewegbar ist.

8. Hubgerüst nach einem der vorhergehenden Ansprüche, dadurch gekennzeichnet, daß die Fahrbühne (38,54) in ihrer Länge zwischen den Gerüstmasten (11) frei festlegbar ist.

9. Hubgerüst nach einem der vorhergehenden Ansprüche, dadurch gekennzeichnet, daß die Fahrbühnen (38,54) auf Schienen horizontal und parallel zur Fassade (15) verfahrbar sind.

10. Hubgerüst nach einem der vorhergehenden Ansprüche, dadurch gekennzeichnet, daß ein zur Fassade (15) weisendes Fahrbühnengeländer (39,40,41,42,55,56,57) zur Erweiterung des Bühnenbodens zur Fassade (15) hin zu nutzen ist.

11. Hubgerüst nach einem der vorhergehenden Ansprüche, dadurch gekennzeichnet, daß an dem Schlitten (30) ein elektrischer oder elektrohydraulischer Antrieb für die Zahnräder (29) vorgesehen ist.

12. Hubgerüst nach einem der vorhergehenden Ansprüche, dadurch gekennzeichnet, daß die Fahrbühnen (38,54) elektrische oder elekrohydraulische Antriebe zum Antrieb der Zahnräder (45) aufweisen.

13. Hubgerüst nach einem der vorhergehenden Ansprüche, dadurch gekennzeichnet, daß je Antrieb zwei Zahnräder (29,45) übereinanderliegend vorgesehen sind.

14. Hubgerüst nach einem der Ansprüche 1 bis 12, dadurch gekennzeichnet, daß je Antrieb zwei Zahnräder (29,45) gegenüberliegend vorgesehen sind.

15. Hubgerüst nach einem der vorhergehenden Ansprüche, dadurch gekennzeichnet, daß an den Tragprofilen (16,17) der Gerüstmaste (11) je zwei Zahnstangen (28,46) gegen überliegend vorgesehen sind, in denen je ein Zahnrad (29,45) läuft.

16. Hubgerüst nach einem der Ansprüche 1 bis 14, dadurch gekennzeichnet, daß an den Tragprofilen (16,17) der Gerüstmaste (11) je zwei Zahnstangen (28,46) gegenüberliegend vorgesehen sind, in denen mehr als ein Zahnrad (29,45) läuft.

17. Hubgerüst nach einem der vorhergehenden Ansprüche, dadurch gekennzeichnet, daß wenigstens ein Zahnrad (29,45) zur Sicherung gegen Absturz des Schlittens (30) und der Fahrbühne (38,54) vorgesehen ist bzw. mit einer Vorrichtung zu diesem Zweck ausgestattet ist.

18. Hubgerüst nach einem der vorhergehenden Ansprüche, dadurch gekennzeichnet, daß zwischen den einzelnen Gerüstmasten beliebig viele Fahrbühnen unabhängig voneinander an den Gerüstmasten entlang verfahrbar sind.

## Claims

1. Lift frame (10) comprising a plurality of frame uprights (11), which are shoot-like extendable and between which are height-variably situated platforms (13), wherein the frame uprights may be fixed on the facade of a building by a plurality of holders,
characterised in
- that every frame upright (11) comprises at least one carrier section (16) on which is provided at least one first rack (28) with which engage pinions (29) situated on the movable platforms and driven by drives (61),
- that at least one second rack (46) is provided for every frame upright, along which rack (46) is height-displaceably arranged a carriage (30) with pinions (29) and a drive for these pinions (29), and
- that current supply bars (24, 25) are provided on the frame upright (11) and current collectors (52, 53) are provided on the movable platforms (38, 54) and the carriage (30).

2. Lift frame according to claim 1, characterised in that the frame upright (11) comprises two carrier sections (16, 17) with racks (28, 46).

3. Lift frame according to claim 1 or 2, characterised in that one of the devices which can be coupled to the carriage (30) is a frame upright transport device.

4. Lift frame according to any one of the preceding claims, characterised in that one of the devices which can be coupled to the carriage (30) is a lift for persons or material (65).

5. Lift frame according to claim 4, characterised in that the lift for persons or material is tiltable to both sides about the frame upright (11) towards the facade (15).

6. Lift frame according to any one of the preceding claims, characterised in that one of the devices which can be coupled to the carriage (30) is a crane (70).

7. Lift frame according to any one of the preceding claims, characterised in that the movable platforms (38, 54) is provided with a positioning device which is movable along the whole width of the movable platform (38, 54) by a movable mounting.

8. Lift frame according to any one of the preceding claims, characterised in that the movable platform (38, 54) is along its length freely fixable between the frame uprights (11).

9. Lift frame according to any one of the preceding claims, characterised in that the movable platforms (38, 54) are movable on rails horizontally and parallel to the facade (15).

10. Lift frame according to any one of the preceding claims, characterised in that a guard rail (39, 40, 41, 42, 55, 56, 57) of the movable platform pointing to the facade (15) may be used for widening of the platform floor towards the facade (15).

11. Lift frame according to any one of the preceding claims, characterised in that an electric or electrohydraulic drive for the pinions (29) is provided on the carriage (30).

12. Lift frame according to any one of the preceding claims, characterised in that the movable platforms (38, 54) have electric or electrohydraulic drives for driving the pinions (45).

13. Lift frame according to any one of the preceding claims, characterised in that two pinions (29, 45) are provided one above the other for every drive.

14. Lift frame according to any one of claims 1 to 12, characterised in that two pinions (29, 45) are provided opposite to each other for every drive.

15. Lift frame according to any one of the preceding claims, characterised in that two racks (28, 46), positioned opposite to each other, are provided on every carrier section (16, 17) of the frame uprights (11), one pinion (29, 45) running in every rack.

16. Lift frame according to any one of claims 1 to 14, characterised in that two racks (28, 46), positioned opposite to each other, are provided on every carrier section (16, 17) of the frame uprights (11), more than one pinion (29, 45) running in every rack.

17. Lift frame according to any one of the preceding claims, characterised in that at least one pinion (29, 45) is provided to safeguard against the crash of the carriage (30) and the movable platform (38, 54) or a device is provided for this purpose.

18. Lift frame according to any one of the preceding claims, characterised in that between the individual frame uprights any number of movable platforms may be displaceable along the frame uprights independently of each other.

## Revendications

1. Echafaudage à plate-formes mobiles (10) comportant plusieurs pylônes (11) qui sont prolongeables par tronçons et entre lesquels des plate-formes (13) sont disposées en étant réglables en hauteur, lesdits pylônes étant aptes à être fixés à une façade d'immeuble au moyen de plusieurs organes de retenue, caractérisé en ce que
- chaque pylône (11) présente au moins un profilé porteur (16) sur lequel est prévue au moins une première crémaillère (28) avec laquelle engrènent des pignons (29) entraînés par des moteurs (61)
- au moins une seconde crémaillère (46) est prévue sur chaque pylône, crémaillère (46) le long de laquelle un chariot (30) et monté déplaçable en hauteur grâce à des pignons (29) et un moteur pour ces pignons (29) et
- des rails conducteurs de courant (24,25) sont prévus sur le pylône (11) et des balais conducteurs (52, 53) sont prévus sur les plate-formes (38, 54) ainsi que sur le chariot (30).

2. Echafaudage à plate-formes mobiles selon la revendication 1, caractérisé en ce que le pylône (11) comporte deux profilés porteurs (16, 17) avec des crémaillères (28, 46).

3. Echafaudage à plate-formes mobiles selon la revendication 1 ou 2, caractérisé en ce qu'un appareil apte à être accouplé au chariot (30) est un appareil de transport de pylône.

4. Echafaudage à plate-formes mobiles selon l'une des revendications précédentes, caractérisé en ce qu'un appareil apte à être accouplé au chariot (30) est un ascenseur pour le personnel et/ou un ascenseur pour le matériel (65).

5. Echafaudage à plate-formes mobiles selon la revendication 4, caractérisé en ce que l'ascenseur pour le personnel et/ou l'ascenseur pour le matériel peut tourner des deux côtés autour du pylône (11) en direction de la façade (15).

6. Echafaudage à plate-formes mobiles selon l'une des revendications précédentes, caractérisé en ce qu'un appareil apte à être accouplé au chariot (30) est une grue (70).

7. Echafaudage à plate-formes mobiles selon l'une des revendications précédentes, caractérisé en ce que les plate-formes (38, 54) sont équipées d'un appareil de positionnement qui est déplaçable sur toute la largeur de la plate-forme (38, 54) au moyen d'un affût mobile.

8. Echafaudage à plate-formes mobiles selon l'une des revendications précédentes, caractérisé en ce que les plate-formes (38, 54) peuvent être fixées librement dans leur longueur entre les pylônes (11).

9. Echafaudage à plate-formes mobiles selon l'une des revendications précédentes, caractérisé en ce que les plate-formes (38, 54) sont mobiles sur des rails horizontalement et parallèlement à la façade (15).

10. Echafaudage à plate-formes mobiles selon l'une des revendications précédentes, caractérisé en ce que l'on doit utiliser des garde-corps de plate-formes (39, 40, 41, 42, 55, 56, 57) dirigés vers la façade (15) pour élargir le plancher de plate-forme en direction de la façade (15).

11. Echafaudage à plate-formes mobiles selon l'une des revendications précédentes, caractérisé en ce qu'il est prévu sur le chariot (30) un moteur électrique ou électro-hydraulique pour les pignons (29).

12. Echafaudage à plate-formes mobiles selon l'une des revendications précédentes, caractérisé en ce que les plate-formes (38, 54) comportent des moteurs électriques ou électro-hydrauliques pour entraîner les pignons (45).

13. Echafaudage à plate-formes mobiles selon l'une des revendicaitons précédentes, caractérisé en ce que pour chaque moteur il est prévu deux pignons (29, 45) disposés l'un au dessus de l'autre.

14. Echafaudage à plate-formes mobiles selon l'une des revendications 1 à 12, caractérisé en ce que pour chaque moteur il est prévu deux pignons (29, 45) en regard l'un de l'autre.

15. Echafaudage à plate-formes mobiles selon l'une des revendications précédentes, caractérisé en ce que sur les profilés porteurs (16, 17) des pylônes (11) il est prévu à chaque fois deux crémaillères (28, 46) en regard l'une de l'autre dans chacune desquelles se déplace un pignon (29, 45).

16. Echafaudage à plate-formes mobiles selon l'une des revendications 1 à 14, caractérisé en ce que sur les profilés porteurs (16, 17) des pylônes (11) il est prévu à chaque fois deux crémaillères (28, 46) en regard l'une de l'autre dans lesquelles se déplacent plus d'un pignon (29, 45).

17. Echafaudage à plate-formes mobiles selon l'une des revendications précédentes, caractérisé en ce qu'il est prévu au moins un pignon (29, 45) pour éviter la chute du chariot (30) et de la plate-forme (38, 46) ou qu'il est prévu un dispositif à cet effet.

18. Echafaudage à plate-formes mobiles selon l'une des revendications précédentes, caractérisé en ce qu'entre les différents pylônes en nombre quelconque de plate-formes peuvent être déplacées le long des pylônes indépendamment les unes des autres.
